# EUROPÄISCHE PATENTSCHRIFT

(11) **EP 1 074 484 B1**
(45) Veröffentlichungstag und Bekanntmachung des Hinweises auf die Patenterteilung: **19.05.2004**
(21) Anmeldenummer: 00810673.4
(22) Anmeldetag: 27.07.2000
(51) Int. Cl.: B65D 83/14

(54) **Ventilanordnung zur Abgabe von in Behältnissen unter Druck gelagerten fluiden Medien**
Valve assembly for dispensing fluids stored under pressure in a container
Agencement de soupape pour récipient distributeur de fluides stockés sous pression

(30) Priorität: 06.08.1999 DE 19937283
(43) Veröffentlichungstag der Anmeldung: 07.02.2001
(73) Patentinhaber: HILTI Aktiengesellschaft, 9494 Schaan (LI)
(72) Erfinder: Klein, Manfred, 86862 Lamerdingen (DE); Kögler, Markus, 86807 Buchloe (DE)
(74) Vertreter: Wildi, Roland

(56) Entgegenhaltungen:
- GB-A- 1 505 530
- GB-A- 2 096 245
- US-A- 3 817 297
- US-A- 4 522 318
- US-A- 4 852 807

## Beschreibung

Die Erfindung betrifft eine Ventilanordnung zur Abgabe von fluiden Medien, die in Behältnissen, insbesondere in Druckdosen, unter Druck gelagert sind, gemäss dem Oberbegriff des Patentanspruchs 1. Eine gattungsgemässe Ventilanordnung ist aus der US-A-4 852 807 bekannt, insbesondere siehe die Anwendungsform in der Figuren 10, 11 gezeigt.

In Gewerbe und Industrie, im Haushalt, und in vielen weiteren Anwendungsfällen kommen Druckdosen zum Einsatz, in denen fluide Medien unter Druck aufbewahrt sind. Bei den fluiden Medien kann es sich um Lacke, Schmiermittel, Reinigungsmittel, schäumende Medien und dergleichen mehr handeln. Die Druckdosen weisen üblicherweise eine längliche Form auf und besitzen eine offene Seite, die mittels einer Ventilanordnung verschlossen ist. Die Ventilanordnung umfasst einen Ventilteller, der mit dem Öffnungsrand der länglichen Druckdose verbunden ist und mit einem Austragventil für die fluiden Medien ausgestattet ist. Das Austragventil beinhaltet einen Ventilkörper, einen Ventilsitz mit Dichtungselement, ein Verschlussteil und ein Rückstellelement. Vielfach ist der Ventilteller topfartig ausgebildet und mit Anschlusseinrichtungen für einen Dosenadapter ausgestattet, der es erlaubt, die Druckdose fluiddicht mit einem händisch oder motorisch betätigbaren Austraggerät zu verbinden. Eine gattungsgemässe Ventilanordnung ist beispielsweise auch aus der EP-B-0 350 779 hinlänglich bekannt. Die bekannte Ventilanordnung ist insbesondere für Aerosoldosen aus Aluminium oder Blech ausgelegt. Diese Dosen besitzen eine genormte Öffnung, deren Durchmesser beispielsweise etwa 1 Zoll beträgt. Die Öffnung ist mit einem Rollrand ausgestattet, der zur Aufnahme des Ventiltellers dient. Nach dem Aufsetzen des Ventiltellers wird dieser durch Verformung formschlüssig mit der Dose verbunden. Dieser Vorgang wird üblicherweise als "clinchen" oder "crimpen" bezeichnet.

Der Ventilteller bildet das zentrale Teil dieser bekannten Ventilanordnungen und besteht aus Metall. Der metallene Ventilteller muss passgenau hergestellt werden und erfordert in der Serienfertigung teure Werkzeuge. Aus Dichtigkeitsgründen weisen die Ventile der bekannten Lösung gemäss der EP-B-0 350 779 einen Ventilsitz aus Kunststoff auf. Um dies zu ermöglichen, muss der metallische Ventilteller in eine Kunststoffspritzform eingelegt werden, in der er mit Kunststoff umspritzt wird. Abgesehen vom zusätzlichen Aufwand, den dieses Herstellverfahren bedeutet, kann zwischen dem metallischen Ventilteller und dem umspritzten Kunststoff ein Spalt verbleiben, durch den beispielsweise ein in der Druckdose befindliches Aerosol entweichen kann. Die Anschlusseinrichtungen für die Verbindung der Druckdose mit einem Austraggerät sind örtlich auf den zylindrischen Innenbereich des topfartigen Ventiltellers beschränkt und sind als Innengewinde ausgebildet. Die Werkzeuge zur Herstellung eines Innengewindes am Ventilteller sind relativ aufwendig und verteuern den Herstellungsprozess. Ausserdem weisen viele bekannte Austraggeräte standardisierte Anschlussteile auf, die auf die Durchmesser von Druckdosen mit Aussengewindeanschlüssen abgestimmt sind. Dadurch sind für die Anbindung der gattungsgemässen Druckdose an derartige Austragvorrichtungen vielfach separate Adapter nötig. Dies schlägt sich in zusätzlichen Kosten für die Herstellung und Beschaffung und in einem erhöhten Montageaufwand nieder.

Aufgabe der vorliegenden Erfindung ist es daher, eine gattungsgemässe Ventilanordnung für eine Druckdose dahingehend zu verändern, dass den zuvor geschilderten Nachteilen abgeholfen ist. Es soll eine Ventilanordnung geschaffen werden, bei der die Gefahr von Leckagen verhindert ist. Der Herstell- und Montageaufwand für die Ventilanordnung soll reduziert sein. Auf separate Adapterteile soll verzichtet werden können.

Die Lösung dieser Aufgaben besteht in einer Ventilanordnung zur Abgabe von fluiden Medien, die in Behältnissen, insbesondere in Druckdosen, unter Druck gelagert sind, mit den im kennzeichnenden Abschnitt des Patentanspruchs 1 angeführten Merkmalen. Bevorzugte Ausführungsvarianten und/oder Weiterbildungen der Erfindung sind Gegenstand der abhängigen Patentansprüche. Die Erfindung betrifft eine Ventilanordnung zur Abgabe von fluiden Medien, die in zylindrischen Behältnissen, insbesondere in Druckdosen, unter Druck gelagert sind, umfasst einen topfförmig ausgebildeten Ventilteller, der mit der offenen Seite der Druckdose verbindbar ist und eine Kupplungseinrichtung für einen Dosenadapter eines Austraggerätes aufweist. Der Ventilteller ist mit einem Austragventil ausgestattet, das einen Ventilkolben und ein Rückstellelement umfasst. Erfindungsgemäss besteht der topfförmige Ventilteller aus Kunststoff und weist eine plastisch verformbare, insbesondere clinchbare, zylindrische Topfwandung auf. Die Kupplungseinrichtung ist ein integrales Anschlussteil, vorzugsweise ein zylindrischer Aussengewindering, aus Kunststoff, das über dünne Verbindungsstege mit dem äusseren Umfangsrand der Topfwandung des Ventiltellers verbunden ist.

Indem der topfförmige Ventilteller gesamthaft als Kunststoffteil ausgebildet ist, entfällt das bei den aus dem Stand der Technik bekannten Ventiltellern aus Dichtigkeitsgründen und für den Korrosionsschutz erforderliche, nachträgliche Umspritzen des Ventiltellers mit Kunststoff. Dadurch werden Spalte, die zwischen dem metallischen Ventilteller und dem umspritzten Kunststoff auftreten und Undichtigkeiten der Druckdose verursachen können, vermieden. Das in die Druckdose eingefüllte Medium kommt nur mit dem Kunststoffventilteller in Kontakt. Der Kunststoffventilteller erfüllt gleichzeitig die Abdichtfunktion. Der Ventilteller aus Kunststoff ist einfach und kostengünstig in der Herstellung und in der Montage. Die für die Montage an einem manuellen bzw. motorisch betätigbaren Austraggerät erforderliche Kupplungseinrichtung ist integral mit dem Ventilteller ausgebildet. Dies erleichtert die Herstellung des Ventiltellers und des Anschlussteils in einem Arbeitsschritt. Die dünnen Verbindungsstege, über die das Anschlussteil mit dem Ventilteller aus Kunststoff verbunden ist, verhindern die Übertragung eines unzulässig grossen Dreh- oder Kippmoments auf den Ventilteller. Das Anschlussteil kann beispielsweise Teil eines Bajonettverschlusses sein. Aus fertigungstechnischen Gründen ist es bevorzugt als ein zylindrischer Aussengewindering ausgebildet. Die dünnen Verbindungsstege brechen, bevor der mit dem Öffnungsrand der Druckdose verclinchte Ventilteller gegenüber der Druckdose verdreht oder durch Verkippen abgehoben werden kann. Das von den dünnen Verbindungsstegen gerade noch übertragbare Solldrehmoment beträgt etwa 5 Nm. Bei grösseren Drehmomenten kommt es zu einem Bruch der Verbindungsstege. Für die Festigkeit gegenüber Verkippen gelten für die Verbindungsstege etwa die gleichen Festigkeiten. Dadurch ist zuverlässig verhindert, dass die Druckdose durch Fehlmanipulationen geöffnet und der Anwender mit dem unter Druck in der Druckdose gelagerten Inhalt in Kontakt kommen kann.

Die Verbindungsstege des Anschlussteils mit dem Ventilteller sind mit Vorteil mit Sollbruchstellen ausgestattet. Dadurch ist sichergestellt, dass auch bei fertigungstechnisch bedingten Toleranzen in den Wandstärken der Stege die zulässigen Dreh- und Kippmomente nicht überschritten werden.

Um eine zuverlässige Dichtigkeit der Verbindung des Ventiltellers und des Öffnungsrands der Druckdose zu gewährleisten, wird der Ventilteller beim Verclinchen stark verformt.

Dabei erweisen sich Wandstärken des Ventiltellers im Bereich der plastisch verformbaren Topfwandung von etwa 0,2 mm bis etwa 1,0 mm, vorzugsweise 0,3 mm bis 0,8 mm, als zweckmässig. Bei diesen Wandstärken ist, je nach Art des verwendeten Kunststoffes, eine ausreichende Eigensteifigkeit des Ventiltellers gewährleistet, und die für den Verformungsvorgang bei der Verbindung mit dem Öffnungsrand erforderlichen Kräfte können ohne weitere Modifikationen von den bekannten Geräten aufgebracht werden.

Die erfindungsgemässe Ausbildung des Ventiltellers mit integralem Anschlussteil, insbesondere einem Aussengewindering, ermöglicht auch den Einsatz kostengünstiger Fertigungsverfahren. Vorzugsweise wird dabei auf die bekannten Spritzgiessverfahren zurückgegriffen, die eine einfache und schnelle Herstellung grosser Mengen der benötigten Teile ermöglichen.

Zur weiteren Erhöhung der Dichtigkeit der Verbindung des Kunststoffventiltellers mit dem Öffnungsrand der Druckdose ist in einer vorteilhaften Variante der Erfindung eine zusätzliche Nebenabdichtung vorgesehen. Die Nebenabdichtung ist als ringförmige, vorzugsweise elastische, Dichtlippe ausgebildet, die an der dem Austragventil abgewandten Seite des Umfangsrandes von der Topfwandung des Ventiltellers abragt. Die Dichtlippe kann als druckunterstütztes Dichtelement ausgebildet sein, das bei Druckbelastung die Dichtwirkung erhöht.

Es erweist sich von Vorteil, wenn das Rückstellelement, bezogen auf die Ausströmrichtung des fluiden Mediums, nach dem Ventilsitz angeordnet ist. Indem das Rückstellelement nicht mehr ständig in Kontakt mit dem in der Druckdose aufbewahrten Medium ist, besteht eine grössere Auswahl hinsichtlich der einsetzbaren Materialien.

In einer Variante der Erfindung ist das Rückstellelement als ringförmiger Federkörper ausgebildet. Der ringförmige Federkörper ist zwischen einer ringförmig am Ventilkolben umlaufenden Schulter und einer vom Ventilteller axial abragenden, zylindrischen Kolbenführung elastisch federbar gehalten. Der ringförmige Federkörper kann beispielsweise in unmittelbarer Fortsetzung der zylindrischen Kolbenführung mit angespritzt werden. Als Material kommt dabei ein spritztechnisch verarbeitbares, thermoplastisches Elastomer in Frage. Der ringförmige Federkörper kann beispielsweise auch als separater Teil aus einem gummiartigen Werkstoff vorliegen, der auf den Ventilkolben aufgesteckt wird. Der aus Gummi oder einem Elastomer bestehende ringförmige Federkörper bildet beim Anschluss der Druckdose an ein Austraggerät eine zusätzliche Abdichtung. Der Federkörper kann auch von einer metallischen Schraubenfeder oder dergleichen Elementen gebildet sein. Die gummielastischen Federkörper bzw. die angespritzten, federnden Kunststoffringe sind bei der Betätigung des Austragventiles vorzugsweise radial ausfederbar.

In einer sehr vorteilhaften Variante einer mit einem erfindungsgemässen Ventilteller ausgestatteten Druckdose ist der am Öffnungsrand montierte topfförmige Ventilteller durch eine zylindrische, vorzugsweise metallische, Versteifungshülse mit einem Bodenabschnitt verstärkt. Die topfartige Versteifungshülse ist an der der Ventilanordnung zugewandten Topfwandung des Ventiltellers angeordnet und zusammen mit dem Ventilteller mit dem Öffnungsrand der Druckdose formschlüssig verbunden, insbesondere geclincht. Durch die Versteifungshülse ist auch bei Ventiltellern, die aufgrund der Materialwahl und der Wandstärke eine geringere Eigenstabilität aufweisen, die formschlüssige Verbindung mit dem Öffnungsrand der Druckdose dauerhaft gesichert. Die bei einer gefüllten Druckdose auf den Ventilteller einwirkenden Axialkräfte werden zuverlässig aufgenommen. Die Dichtigkeit bleibt gewährleistet. Die topfartige Versteifungshülse ist vorzugsweise ein einfaches Tiefziehteil mit einer Wandstärke von etwa 0,2 mm bis etwa 0,5 mm und ohne grössere Anforderungen an die Oberflächengüte und die Masshaltigkeit. Die zylindrische Wandung der Versteifungshülse stützt den dünnwandigen Bereich des Kunststoffventiltellers. Der Bodenabschnitt der Versteifungshülse stützt den druckbelasteten Boden des Ventiltellers. Die Werkzeug- und Herstellkosten für eine derartig ausgebildete Versteifungshülse sind vergleichsweise gering.

Im folgenden wird die Erfindung unter Bezugnahme auf ein in den Figuren schematisch dargestelltes Ausführungsbeispiel näher erläutert. Es zeigen in nicht massstabsgetreuer Darstellung:
- Fig. 1: eine erfindungsgemässe Ventilanordnung;
- Fig. 2: die Ventilanordnung aus Fig. 1 mit geöffnetem Austragventil; und
- Fig. 3: die Ventilanordnung aus Fig. 1 in montiertem Zustand.

In den Fig. 1 - 3 sind gleiche Elemente jeweils mit gleichen Bezugszeichen versehen. Die Ventilanordnung trägt gesamthaft das Bezugszeichen 1. Sie umfasst einen Ventilteller 2, der gesamthaft aus einem Kunststoff besteht, wie es in den Fig. auch durch die entsprechende Schraffur angedeutet ist. Der Ventilteller 2 besitzt im wesentlichen eine topfförmige Gestalt mit einem Topfboden 7 und einer davon abragenden Topfwandung 3. Die Wandstärke t der Topfwandung 3 des Ventiltellers 2 beträgt etwa 0,2 mm bis etwa 1 mm, vorzugsweise 0,3 mm bis 0,8 mm. Im Topfboden 7 des Ventiltellers 2 ist eine zentrale Öffnung 9 ausgespart, die sich durch eine vom Topfboden 7 abragende, zylindrische Kolbenführung 8 fortsetzt. Der die zentrale Öffnung 9 berandende Abschnitt der von der Kolbenführung 8 abgewandten Seite des Ventiltellers 2 bildet einen Ventilsitz 10. Der Ventilteller 2 aus Kunststoff ist mit einem Austragventil 11 ausgestattet, das einen Ventilkolben 12 mit einem Dichtungskörper 13 und ein Rückstellelement 15 umfasst. Der Dichtungskörper 13 ist mit elastischen Lamellen versehen, die im geschlossenen Zustand des Austragventils 11 dichtend am Ventilsitz 10 anliegen (Fig. 1). Das Rückstellelement 15 ist als ein ringförmiges Federelement ausgebildet, das zwischen der Kolbenführung 8 und einer am Ventilschaft 12 vorgesehenen, umlaufenden Schulter 16 gehalten ist. Der Ventilschaft 12 weist wenigstens einen Durchströmkanal 14 auf, der im geöffneten Zustand des Austragventils 11 (Fig. 2) zusammen mit der zentralen Öffnung 9 des Ventiltellers eine Austrittsöffnung für das in der Druckdose unter Druck aufbewahrte Medium bildet. Wie insbesondere aus Fig. 2 ersichtlich ist, besitzt das Rückstellelement 15 eine radiale Federbarkeit, die sich darin äussert, dass der ringförmige Federkörper 15 bei Betätigung des Austragventils 11 radial elastisch ausknickbar ist.

Von der dem Austragventil 11 abgewandten Unterseite des Ventiltellers 2 ragt eine umlaufende Dichtlippe 17 ab, die im montierten Zustand des Ventiltellers 2 eine Nebenabdichtung zur Druckdose bildet. Die Wandstärke der Dichtlippe 17 ist derart bemessen, dass eine elastische Verformbarkeit gewährleistet ist. Ein Aussengewindering 4 bildet eine Kupplungseinrichtung für den Dosenadapter eines Austraggeräts und ist über dünne Verbindungsstege 5 mit dem Umfangsrand des topfförmigen Ventiltellers 2 verbunden. Die Verbindungsstege 5 sind mit strichliert angedeuteten Sollbruchstellen 6 ausgestattet, die brechen, wenn ein maximal zulässiges Dreh- oder Kippmoment überschritten wird.

Fig. 3 zeigt die Ventilanordnung aus Fig. 1 bzw. 2 im montierten Zustand. Dabei ist der Ventilteller 2 mit dem Öffnungsrand 21 der Druckdose 22 formschlüssig verbunden, insbesondere geclincht. Die durch die Clinchung entstehende, umlaufende Sicke ist mit dem Bezugszeichen 23 versehen. Die Dichtlippe 17 ist als ein druckunterstütztes Dichtelement ausgebildet, und verstärkt durch den Druck des innerhalb der Druckdose 22 gelagerten Mediums seine Dichtwirkung. Zur Aussteifung des Ventiltellers 2 ist eine zylindrische Versteifungshülse 18 vorgesehen, die in den Ventilteller 2 eingelegt und gemeinsam mit dem Ventilteller 2 formschlüssig mit der Druckdose 22 verbunden ist. Die Versteifungshülse 18 besitzt einen Bodenabschnitt 20 mit einer zentralen Aussparung, durch die das Austragventil 11 geführt ist, und eine zylindrische Wandung 19, die an der Topfwandung 3 des Ventiltellers 2 anliegt. Durch diese Anordnung ist der Ventilteller 2 sowohl im Bodenbereich 7 als auch im Bereich der Topfwandung 3 unterstützt. Die Versteifungshülse 18 ist ein einfaches Tiefziehteil aus Blech und weist beispielsweise eine Wandstärke von etwa 0,2 bis etwa 0,5 mm auf.

## Patentansprüche

1. Ventilanordnung zur Abgabe von fluiden Medien, die in zylindrischen Behältnissen, insbesondere in Druckdosen (22), unter Druck gelagert sind, mit einem mit einem Öffnungsrand (21) der Druckdose (22) verbindbaren, topfförmig ausgebildeten Ventilteller (2), der eine Kupplungseinrichtung (4) für einen Dosenadapter eines Austraggerätes aufweist und mit einem Austragventil (11) ausgestattet ist, das einen Ventilkolben (12) und ein Rückstellelement (13) umfasst, wobei der topfförmige Ventilteller (2) aus Kunststoff besteht und eine plastisch verformbare, insbesondere clinchbare, zylindrische Topfwandung (3) aufweist, **dadurch gekennzeichnet, dass** die Kupplungseinrichtung (4) als integrales Anschlussteil, aus Kunststoff ausgebildet ist, das über dünne Verbindungsstege (5) mit dem äusseren Umfangsrand der Topfwandung (3) des Ventiltellers (2) verbunden ist.

2. Ventilanordnung nach Anspruch 1, **dadurch gekennzeichnet, dass** der Ventilteller (2) im Bereich der plastisch verformbaren Topfwandung (3) eine Wandstärke (t) aufweist, die etwa 0,2 mm bis etwa 1,0 mm, vorzugsweise 0,3 mm bis 0,8 mm beträgt.

3. Ventilanordnung nach Anspruch 1 oder 2, **dadurch gekennzeichnet, dass** die dünnen Verbindungsstege (5) Sollbruchstellen (6) aufweisen.

4. Ventilanordnung nach einem der vorangehenden Ansprüche, **dadurch gekennzeichnet, dass** der Ventilteller (2) einschliesslich angeformtem Anschlussteil (4) ein Spritzgiessteil ist.

5. Ventilanordnung nach einem der vorangehenden Ansprüche, **dadurch gekennzeichnet, dass** an der dem Austragventil (11) abgewandten Seite des Umfangsrandes der Topfwandung (3) des Ventiltellers (2) eine ringförmige, vorzugsweise elastische, Dichtlippe (17) abragt.

6. Ventilanordnung nach einem der vorangehenden Ansprüche, **dadurch gekennzeichnet, dass** das Rückstellelement (15), bezogen auf die Ausströmrichtung des fluiden Mediums, nach dem Ventilsitz (10) angeordnet ist.

7. Ventilanordnung nach Anspruch 6, **dadurch gekennzeichnet, dass** das Rückstellelement (15) als ringförmiger Federkörper ausgebildet ist, der zwischen einer ringförmig am Ventilkolben (12) umlaufenden Schulter (16) und einer vom Boden (7) des Ventiltellers (2) axial abragenden, zylindrischen Kolbenführung (8) elastisch federbar gehalten ist.

8. Ventilanordnung nach Anspruch 7, **dadurch gekennzeichnet, dass** der Federkörper (15) bei Betätigung des Ventilkolbens (12) radial ausknickbar ist.

9. Druckdose für unter Druck gelagerte fluide Medien mit einer Ventilanordnung gemäss einem der vorangehenden Ansprüche, **dadurch gekennzeichnet, dass** der am Öffnungsrand (21) montierte topfförmige Ventilteller (2) durch eine zylindrische, Versteifungshülse (18) mit Bodenabschnitt (20) verstärkt ist, die an der der Ventilanordnung (11) zugewandten Topfwandung (3) des Ventiltellers (2) angeordnet ist und zusammen mit dem Ventilteller (2) mit dem Öffnungsrand (21) der Druckdose (22) formschlüssig verbunden, insbesondere geclincht, ist.

10. Druckdose nach Anspruch 9, **dadurch gekennzeichnet, dass** die Versteifungshülse (18) ein Tiefziehteil ist und eine Wandstärke von etwa 0,2 mm bis etwa 0,5 mm aufweist.

## Claims

1. A valve arrangement for delivering fluid media which are stored under pressure in cylindrical containers, particularly in pressurised cans (22), comprising a valve head (2) of pot-shaped construction which can be attached to an opening edge (21) of the pressurised can (22), and which comprises a coupling device (4) for a can adaptor of a discharge unit and is equipped with a discharge valve (11) which comprises a valve piston (12) and a pull-back element (13), wherein the pot-shaped valve head (2) consists of plastics material and comprises a plastically deformable, particularly a clinchable, cylindrical pot wall (3), **characterised in that** the coupling device (4) is formed as an integral connection part, is made of plastics material, and is attached via thin connecting webs (5) to the outer peripheral edge of the pot wall (3) of the valve head (2).

2. A valve arrangement according to claim 1, **characterised in that** in the region of its plastically deformable pot wall (3) the valve head (2) has a wall thickness (t) of about 0.2 mm to about 1.0 mm, preferably 0.3 mm to 0.8 mm..

3. A valve arrangement according to claim 1 or 2, **characterised in that** the thin connecting webs (5) comprise predetermined breaking points (6).

4. A valve arrangement according to any one of the preceding claims, **characterised in that** the valve head (2), including the connection part (4) formed thereon, is an injection moulded part.

5. A valve arrangement according to any one of the preceding claims, **characterised in that** an annular sealing lip (17), which is preferably elastic, protrudes from the side, which faces away from the discharge valve (11), of the peripheral edge of the pot wall (3) of the valve head (2).

6. A valve arrangement according to any one of the preceding claims, **characterised in that** the pull-back element (15) is disposed after the valve seat (10) with respect to the direction of outflow of the fluid medium.

7. A valve arrangement according to claim 6, **characterised in that** the pull-back element (15) is formed as an annular spring body which is held, so that it can act elastically as a spring, between an annular surrounding shoulder (16) on the valve piston (12) and a cylindrical piston guide (8) which protrudes axially from the base (7) of the valve head (2).

8. A valve arrangement according to claim 7, **characterised in that** when the valve piston (12) is operated the spring body (15) can bow radially outwards.

9. A pressurised can for fluid media stored under pressure comprising a valve arrangement according to any one of the preceding claims, **characterised in that** the pot-shaped valve head (2) which is mounted at the opening edge (21) is reinforced by a cylindrical stiffening sleeve (18) which has a base section (20) and which is disposed on the pot wall (3) of the valve head (2) facing the valve arrangement (11), and which together with the valve head (2) is positively attached, particularly by clinching, to the opening edge (21) of the pressurised can (22).

10. A pressurised can according to claim 9, **characterised in that** the stiffening sleeve (18) is a deep-drawn part and has a wall thickness from about 0.2 mm to about 0.5 mm.

## Revendications

1. Agencement de soupape pour la délivrance de fluides qui sont conservés sous pression dans des conteneurs cylindriques, en particulier dans des récipients sous pression (22), comprenant un plateau de soupape conformé en pot (2), lequel peut être relié à un bord d'ouverture (21) du récipient sous pression (22), comporte un dispositif d'accouplement (4) pour un adaptateur de récipient d'un appareil de distribution et est munie d'une soupape de distribution (11) qui comprend un piston de soupape (12) et un élément de rappel (13), le plateau de soupape en forme de pot (2) étant constitué de matière plastique et comportant une paroi de pot cylindrique (3) déformable plastiquement, en particulier sertissable, **caractérisé en ce que** le dispositif d'accouplement (4) est réalisé en matière plastique sous la forme d'une partie de liaison venue de matière qui est reliée au bord périphérique extérieur de la paroi de pot (3) du plateau de soupape (2) par l'intermédiaire de minces rebords de liaison (5).

2. Agencement de soupape selon la revendication 1, **caractérisé en ce que**, dans la zone de la paroi de pot déformable plastiquement (3), le plateau de soupape (2) présente une épaisseur de paroi (t) qui est d'environ 0,2 mm à environ 1,0 mm, de préférence de 0,3 mm à 0,8 mm.

3. Agencement de soupape selon la revendication 1 ou 2, **caractérisé en ce que** les minces rebords de liaison (5) comportent des emplacements de rupture imposée (6).

4. Agencement de soupape selon une des revendications précédentes, **caractérisé en ce que** le plateau de soupape (2), y compris la partie de liaison surmoulée (4), est une pièce moulée par injection.

5. Agencement de soupape selon une des revendications précédentes, **caractérisé en ce qu'**une lèvre d'étanchéité annulaire de préférence élastique (17) dépasse sur le côté, situé à l'opposé de la soupape de distribution (11), du bord circonférentiel de la paroi de pot (3) du plateau de soupape (2).

6. Agencement de soupape selon une des revendications précédentes, **caractérisé en ce que**, par rapport à la direction de sortie du fluide, l'élément de rappel (15) est disposé après le siège de soupape (10).

7. Agencement de soupape selon la revendication 6, **caractérisé en ce que** l'élément de rappel (15) est conformé en corps élastique annulaire qui est maintenu avec une possibilité de compression élastique entre un épaulement (16) entourant le piston de soupape (12) de manière annulaire et un guide-piston cylindrique (8) dépassant axialement du fond (7) du plateau de soupape (2).

8. Agencement de soupape selon la revendication 7, **caractérisé en ce que** le corps élastique (15) est apte au flambage radial en cas d'actionnement du piston de soupape (12).

9. Récipient sous pression pour des fluides conservés sous pression, avec un agencement de soupape selon une des revendications précédentes, **caractérisé en ce que** le plateau de soupape en forme de pot (2) monté sur le bord d'ouverture (21) est renforcé par un manchon raidisseur cylindrique (18) avec portion de fond (20), lequel est disposé contre la paroi de pot (3) du plateau de soupape (2) orientée vers l'agencement de soupape (11) et est relié par complémentarité de formes, en particulier par sertissage, au bord d'ouverture (21) du récipient sous pression (22) conjointement avec le plateau de soupape (2).

10. Récipient sous pression selon la revendication 9, **caractérisé en ce que** le manchon raidisseur (18) est une pièce à emboutissage profond et présente une épaisseur de paroi d'environ 0,2 mm à environ 0,5 mm.
